# FASCICULE DE BREVET EUROPEEN

(11) **EP 0 457 697 B1**
(45) Date de publication et mention de la délivrance du brevet: **09.03.1994**
(21) Numéro de dépôt: 91420155.3
(22) Date de dépôt: 15.05.1991
(51) Int. Cl.: A61J 11/00

(54) **Tétine à clapet pour biberons d'allaitement**
Sauger mit Ventil für Saugflaschen
Teat with valve for feeding bottles

(30) Priorité: 17.05.1990 FR 9006413
(43) Date de publication de la demande: 21.11.1991
(73) Titulaire: Grasset, Joseph, F-43320 Loudes (FR)
(72) Inventeur: Grasset, Joseph, F-43320 Loudes (FR)
(74) Mandataire: Monnier, Guy

(56) Documents cités:
- DE-C- 63 500
- GB-A- 2 167 735
- GB-A- 2 215 318

## Description

La présente invention a trait aux tétines destinées à être adaptées sur l'ouverture des biberons d'allaitement.

On sait que dans leur forme classique, les tétines, réalisées en caoutchouc naturel ou synthétique, comportent, à l'opposé de leur partie ouverte agencée pour se fixer sur le col du biberon, un perçage formé par un ou plusieurs trous, ou par une fente centrale avec des trous ménagés aux extrémités, comme illustré par exemple dans le document GB-A-2 215 318, ledit percage permettant ... l'écoulement de la bouillie dans la bouche de l'enfant. Il convient toutefois de souligner que bien évidemment ce perçage autorise également la fuite du liquide à l'extérieur du biberon lorsque ce dernier est manipulé alors que la tétine ne se trouve pas encore ou ne se trouve plus dans la bouche du nourrisson.

On observera par ailleurs que l'entrée de l'air à l'intérieur du biberon, entrée qui accompagne évidemment la sortie du liquide hors de celui-ci, perturbe fréquemment le fonctionnement, au point qu'il arrive souvent que la tétine se mette en dépression alors qu'elle est introduite dans la bouche de l'enfant, l'air ne parvenant pas à pénétrer à l'intérieur du biberon.

C'est à l'ensemble de ces inconvénients qu'entend remédier la présente invention, laquelle a pour objet une tétine qui tout étant susceptible d'être réalisée en une matière quelconque, naturelle ou synthétique, et tout particulièrement en silicone, est propre à donner entière satisfaction à la mère ou nourrice en évitant toute expulsion inoppinée de liquide et en maîtrisant les déplacements de sens contraires de la bouillie et de l'air.

La tétine suivant l'invention est définie à la revendication.

Le dessin annexé, donné à titre d'exemple, permettra de mieux comprendre l'invention, les caractéristiques qu'elle présente et les avantages qu'elle est susceptible de procurer :

Fig. 1 est une coupe verticale montrant, à une échelle très agrandie, l'agencement du perçage d'une tétine établie conformément à l'invention.

Fig. 2 est la vue en plan de la face terminale de la tétine qui est tournée vers l'intérieur du biberon.

Fig. 3 est une coupe de détail, réalisée transversalement par rapport à la fente centrale du perçage.

Fig. 4 est une section suivant le plan indiqué en IV-IV en fig. 1.

Fig. 5 est une coupe suivant le plan indique en V-V en fig. 1.

Fig. 6 reproduit fig. 3 lorsque le biberon est orienté avec la tétine tournée vers le bas.

Sur ce dessin, la référence 1 désigne la paroi qui forme l'extrémité (parfois désignée sous le nom de "téterelle") de la tétine et qui comporte le perçage destiné à permettre le passage de la bouillie liquide, lequel perçage est, à la façon usuelle, disposé à l'intérieur d'une zone délimitée par deux saillies 1a à profil en arc de cercle, opposées l'une à l'autre au niveau de la face extérieure de la paroi 1.

Conformément à l'invention, le perçage de la tétine comporte une fente 2 (qui a été supposée à profil rectiligne afin de simplifier la représentation, mais qui est avantageusement établie à un profil brisé afin de faciliter l'écoulement des bouillies relativement épaisses), à chacune des extrémités de laquelle est aménagée une cavité cylindrique borgne 3 qui s'ouvre à l'intérieur de la tétine et dont le fond, à épaisseur très réduite, est découpé par des fentes radiales 4, au nombre de trois dans l'exemple de réalisation envisagé.

La fente centrale 2 présente une partie inférieure à profil triangulaire, qui se prolonge vers le haut par une découpe 2' . On observera par ailleurs que le fond supérieur de chaque cavité 3 se trouve disposé à une très faible distance de la face extérieure de la téterelle, de sorte que les membranes ou volets délimités par les fentes radiales 4 comportent une épaisseur très réduite.

On comprend ainsi qu'on réalise, de part et d'autre de la fente 2-2' destinée au passage normal de la bouillie de l'intérieur du biberon en direction de la bouche de l'enfant, deux ensembles aptes à se comporter à la manière de clapets, lesquels :
- s'opposent efficacement à toute expulsion intempestive du liquide lorsque le biberon est manipulé plus ou moins rudement avec la tétine tournée substantiellement vers le haut,
- autorisent, moyennant la déformation des volets illustrée en fig. 6, la pénétration de l'air dans le biberon au fur et à mesure de la vidange de celui-ci, quand ledit biberon est utilisé avec la tétine tournée plus ou moins obliquement vers le bas et introduite dans la bouche de l'enfant.

On remarquera que les cavités cylindriques 3 tiennent avantageusement lieu des trous à section circulaire ménagés aux extrémités de la fente centrale des tétines connues réalisées en silicone, ce trous ayant pour but de s'opposer à la déchirure de ladite fente centrale.

## Revendications

1. Tétine pour biberon d'allaitement, dans la quelle le perçage comporte une fente centrale (2-2') caractérisé en ce que à l'une au moins des extrémités de ladite fente est aménagée une cavité borgne (3) à profil substantiellement cylindrique dont le fond, établi à une très faible épaisseur, est découpé radialement pour délimiter des volets déformables, en permettant ainsi un fonctionnement à la manière d'un clapet propre à autoriser l'entrée de l'air dans le biberon tout en s'opposant au passage intempestif de celui-ci lors des manipulations alors que la tétine se trouve en dehors de la bouche de l'enfant.

## Patentansprüche

1. Sauger für eine Saugflasche, in dem der Durchstich als zentraler Schlitz (2-2') ausgebildet ist, dadurch gekennzeichnet, daß mindestens an einem der Enden dieses Schlitzes ein Blindloch (3) mit einem im wesentlichen zylindrischen Profil angeordnet ist, dessen Boden, der von sehr geringer Dicke ist, in radialer Richtung zerschnitten ist, um verformbare Klappen zu begrenzen, damit auf diese Weise ein Betrieb in der Art eines Ventils ermöglicht wird, das geeignet ist, Luft in die Flasche zu lassen, während es bei Handhabungen bei denen sich der Sauger außerhalb des Kindermundes befindet, dem unerwünschten Durchlaß der Luft entgegenwirkt.

## Claims

1. Teat for a feeding bottle, wherein the perforation of said teat comprises a central slot (2-2'), characterised in that at least at one of the extremities of said slot there is a recessed cavity (3) of substantially cylindrical profile and of which the base, which is of very thin material, incorporates radial cutouts so as to delimit deformable wings, thereby allowing operation in the manner of a valve adapted to let air enter the teat yet preventing air from passing inopportunely through said valve during the time the teat is outside the child's mouth.
